# EUROPÄISCHE PATENTSCHRIFT

(11) **EP 3 040 619 B1**
(45) Veröffentlichungstag und Bekanntmachung des Hinweises auf die Patenterteilung: **04.10.2017**
(21) Anmeldenummer: 15002986.6
(22) Anmeldetag: 20.10.2015
(51) Int. Cl.: F24B 1/192

(54) **FEUERSTÄTTE**
FIREPLACE
FOYER

(30) Priorität: 29.12.2014 DE 102014019338
(43) Veröffentlichungstag der Anmeldung: 06.07.2016
(73) Patentinhaber: Spartherm Feuerungstechnik GmbH, 49324 Melle (DE)
(72) Erfinder: Rokossa, Gerhard Manfred, 49143 Bissendorf (DE)
(74) Vertreter: Pott, Ulrich

(56) Entgegenhaltungen:
- EP-A1- 2 515 043
- EP-A2- 1 662 204
- FR-A1- 3 005 144
- US-A- 3 082 759
- US-A- 4 884 556

## Beschreibung

Die Erfindung bezieht sich auf eine Feuerstätte, insbesondere einen Kamin oder Kachelofen, einen Kamineinsatz oder dergleichen Vorrichtung zur Verbrennung fester Brennstoffe wie Scheitholz, Holzpresslinge wie Briketts oder Pellets oder mineralischer Brennstoffe wie Kohle oder Anthrazit, mit einem Feuerstättekorpus, in dem ein von Seitenwänden, einer Rückwand sowie einem Boden umgrenzter Brennraum vorgesehen ist, der eine von den Seitenwänden des Brennraumes seitlich begrenzte Brennraumöffnung aufweist, die von einer eine transparente Scheibe aufweisenden Brennraumtür verschließbar ist, die in an dem Feuerstättekorpus befestigten vertikalen Führungen auf- und abbeweglich geführt und über die vertikalen Führungen in einen Öffnungsraum in eine Öffnungsstellung und aus dem Öffnungsraum in eine die Brennraumöffnung verschließende Schließstellung bewegbar ist, wobei die vertikalen Führungen für die auf- und abbewegliche Führung der Brennraumtür am Feuerstättekorpus seitlich neben der Brennraumöffnung außerhalb der lichten Breite der Brennraumöffnung angeordnet sind.

Mit Biomasse und mithin vorwiegend mit Holz betriebene Feuerstätten leisten einen großen Beitrag zur Nutzung regenerativer Energien. Aus diesem Grund und auch wegen der damit einhergehenden Verbesserung der Wärmeversorgungssicherheiten in Privathaushalten erfreuen sich diese Feuerstätten zunehmender Beliebtheit.

In vielen Fällen wird dabei besonderer Wert auf ein gut sichtbares Feuer gelegt. Um das Flammenspiel gut sichtbar zu machen, wird angestrebt, derartige Feuerstätten wie Heizkamine oder Kaminöfen mit einem großen Sichtfenster in der Brennraumtür auszustatten.

In zunehmendem Maße sind Feuerstätten beliebt, die in einen Wohnraum hineinragen mit Sichtfenstern in der Feuerungstür, die von unterschiedlichen Stellen eines Wohnraumes einsehbar sind. Dazu gibt es Brennraumtüren mit U-förmigem Querschnitt, mit L-förmigem Querschnitt, aber auch mit gerundetem Querschnitt, die somit auch ein Kreissegment im Querschnitt darstellen. In der Regel sind diese zum Öffnen der Brennraumtür nach oben zu bewegen in einen Öffnungsraum, der sich - bezogen auf eine Vertikalebene - vor dem Brennraum und zum überwiegenden Teil auch oberhalb des Brennraumes erstreckt. Da je nach Qualität des verwendeten Holzmaterials die Innenflächen von Scheiben einer derartigen Brennraumtür verrußen, ist es außerordentlich schwierig, diese zu reinigen, da insbesondere bei großen Sichtflächen bei hochgeschobener Brennraumtür weit an die Innenfläche der Sichtflächen herangereicht werden muss, um die Reinigungsarbeiten durchzuführen, was ohne Sichtkontrolle zu erfolgen hat. Dies ist nachteilig.

Darüber hinaus haftet Feuerstätten der eingangs genannten Art der Nachteil an, dass die von der Verbrennung erzeugte Wärme gezielt für eine kontrollierte Raumlufterwärmung oder aber auch bei wassergeführten Feuerstätten für eine kontrollierte Wassererwärmung genutzt werden soll, wobei bei bekannten Feuerstätten ein nicht unerheblicher Anteil der durch die Verbrennung anfallenden Wärme durch die Brennraumtür durch Strahlung unkontrolliert in einen Raum entweicht.

Aus der US 3,082,759 A ist eine Feuerstätte der eingangs genannten Art bekannt, bei der eine Feuerstätte einen Feuerstättekorpus aufweist mit einem Brennraum, der von einer transparenten Scheibe als Bestandteil einer Brennraumtür verschließbar ist. Diese Brennraumtür ist in vertikalen Führungen auf- und abbeweglich geführt und in eine Öffnungsstellung und in eine Schließstellung bewegbar. Die seitlichen Führungen sind seitlich neben der Brennraumöffnung außerhalb der lichten Breite der Brennraumöffnung angeordnet. Nachteilig hierbei ist, dass die Brennraumtür nicht hinreichend isoliert ausgebildet werden kann.

Es ist Aufgabe der vorliegenden Erfindung, eine Feuerstätte der eingangs genannten Art dahingehend zu verbessern, dass das Flammenspiel der Verbrennung möglichst ungehindert eingesehen werden kann, darüber hinaus jedoch die Voraussetzungen geschaffen sind, dass trotz eines ungehinderten Sichteinfalls auf das Flammenspiel eine Brennraumtür verbessert isoliert ausgebildet ist.

Zur Lösung dieser Aufgabe zeichnet sich die Feuerstätte der eingangs genannten Art dadurch aus, dass
- die parallel zueinander erstreckenden Türscheiben (4, 21) der Brennraumtür (3) in eine hinsichtlich ihres Lageabstandes zu den vertikalen Führungen (13) für die auf- und abbewegliche Führung der Brennraumtür (3) nach außen versetzte Wartungsposition bewegbar sind,
- die parallel zueinander erstreckenden Türscheiben (4, 21) aus ihrer Wartungsposition in eine aufgeschwenkte Wartungs- und Reinigungsstellung verschwenkbar sind,
- die äußere Türscheibe (4) der sich parallel zueinander erstreckenden Türscheiben (4, 21) der Brennraumtür (3) in eine relativ gegenüber der inneren Türscheibe (21) lageversetzte Wartungs- und Reinigungsstellung mit einem vergrößerten Lageabstand zu einer inneren Türscheibe (21) der Brennraumtür bewegbar ist und
- die äußere Türscheibe (4) gegenüber einer inneren Türscheibe (21) relativ in eine Wartungs- und Reinigungsstellung mit vergrößertem Lageabstand verschwenkbar ist.

Damit ist eine Feuerstätte zur Verfügung gestellt, bei der zunächst durch die seitlich versetzte Anordnung der vertikalen Führungen für die auf- und abbewegliche Führung der Brennraumtür sämtliche Führungs-oder sonstige Rahmenteile der auf- und abbeweglichen Brennraumtür in einen derartigen Bereich räumlich versetzt sind, dass die Brennraumöffnung ungehindert eingesehen werden kann. Somit ist die lichte Brennraumöffnung nicht mehr durch Rahmenteile der auf- und abbeweglichen Brennraumtür eingeengt bzw. geschmälert, sondern kann in ihrer vollen Breite bis hin zu den Seitenwänden des Brennraumes eingesehen werden. Das Versatzmaß, das für die Anordnung der Führungen für die auf- und abbewegliche Führung der Brennraumtür einzuhalten ist, ist geprägt durch die Auswahl von Führungskörpern wie Rollen, Ausbildung der Führungen mit z. B. einer Senkstelle, um die Brennraumtür in ihrer Schließstellung in Dichtungen einzubringen, Seilführungen zur Anordnung von Gegengewichten und dgl. Dies richtet sich nach den jeweiligen Anforderungen des Einzelfalls. Maßgeblich ist jedoch, dass die jeweiligen Konstruktionsmaße der vertikalen Führungen und der Brennraumtür darauf ausgerichtet sind, die lichte Breite der Brennraumöffnung zu berücksichtigen, so dass diese frei einsehbar ist.

Die Brennraumtür weist zwei oder mehr parallel zueinander ausgerichtete Türscheiben auf. Damit kann zunächst aufgrund der Mehrzahl der Türscheiben sichergestellt werden, dass weniger Strahlungswärme durch die Brennraumtür nach außen gelangt, so dass die erzeugte Verbrennungswärme kontrollierter zu nutzen ist, sei es durch besondere Raumlufterwärmungskanäle oder im Falle von wasserführenden Feuerstätten auch zur kontrollierten Nutzung der Verbrennungswärme zur Erwärmung von Brauch- und/oder Heizwasser.

Darüber hinaus ist eine außen liegende, also eine z. B. dem Wohnraum zugewandte äußere Türscheibe so angeordnet, um dahinter gelegene Rahmen- und/oder Führungskörper der Brennraumtür vollständig abzudecken. Dies kann dadurch geschehen, dass die äußere Türscheibe rahmenlos ausgebildet ist mit Halterungsteilen, die z. B. von hinten an der äußeren Türscheibe angreifen in einem Bereich, wo in dem die äußere Türscheibe die lichte Breite der Brennraumöffnung überragt, also einen Bereich aufweist, der Feuerstättekorpusteile überragt. In diesen Bereichen außerhalb der lichten Brennraumbreite können Halterungselemente angreifen für die Führung der auf- und abbewegliche Abstützung der Tür in den vertikalen Längsführungen, die von dem äußeren Abdeckbereich, der z. B. durch aufgedruckte Seitenbereiche der äußeren Türscheibe gebildet wird, abgedeckt sind. Eine innere Türscheibe oder mehrere innere Türscheiben können dann wiederum einen Rahmen aufweisen, der sich jedoch auch außerhalb der lichten Breite und/oder lichten Höhe der Brennraumöffnung erstreckt. Diese können dann jeweils die Teile aufweisen, um die Brennraumtür zu halten und auf- und abbeweglich zu führen, wobei die äußere Türscheibe, die die Abdeckbereiche aufweist, an diesen inneren Türelementen bzw. Türscheiben oder auch nur einer einzigen inneren Türscheibe gehaltert ist.

Insgesamt ergibt sich damit eine Brennraumtür, die erhöhten Anforderungen gerecht wird hinsichtlich ihrer Dichtheit, ihrer Wärmeisolationseigenschaften und auch hinsichtlich ihrer von außen einsehbaren Transparenz.

Um auch hier die Reinigung der Scheibe zu erleichtern, ist darüber hinaus vorgesehen, dass sowohl die innere als auch die äußere Türscheibe in eine Wartungsposition und in eine Wartungsstellung zu bewegen sind, beispielsweise in eine Wartungsreinigungschwenkstellung. Dabei ist vorgesehen, dass eine äußere Türscheibe relativ zu einer inneren Türscheibe verschwenkt werden kann, um dadurch ein Abstandsmaß in einer Wartungsposition zu schaffen, in der es einer Bedienperson ermöglicht ist, eine äußere Türscheibe von innen zu reinigen und durch den geschaffenen Lageabstand mit einem Reinigungsmittel und beispielsweise einem Reinigungsschwamm zwischen die Innenfläche einer äußeren Türscheibe und die Außenfläche einer inneren Türscheibe zu gelangen, um damit die Außenfläche der inneren Türscheibe und die Innenfläche der äußeren Türscheibe zu reinigen.

Durch besondere Führungsmittel kann darüber hinaus sichergestellt sein, dass die Türscheiben wiederum aufeinander zu bewegt werden können, indem beispielsweise die äußere Türscheibe zu der inneren Türscheibe verschwenkt, um danach das Gesamtpaket dieser beiden Türscheiben oder falls erwünscht, auch drei Türscheiben, zusammen wieder einwärts zu verschwenken bis hin in eine Lage, in der sie derart gelegen sind, dass sie als Paket in die vertikalen Führungsschienen eingreifen und als Paket auf- und abbeweglich sind in den Öffnungsraum bzw. bis teilweise in den Öffnungsraum, aber auch abwärts in eine Schließstellung, in der sie an der inneren Dichtung anliegen können.

Weitere vorteilhafte Ausgestaltungen der Erfindung ergeben sich aus weiteren Unteransprüchen, der nachfolgenden Beschreibung und der Zeichnung. In der Zeichnung zeigen:
- Fig. 1: in einer Vorderansicht ein Ausführungsbeispiel einer Feuerstätte nach der Erfindung;
- Fig. 2: ein Ausführungsbeispiel nach Fig. 1 in einer Seitenansicht;
- Fig. 3: eine Seitenansicht auf das Ausführungsbeispiel nach Fig. 1 und 2 im Bereich der Brennraumtür und einer Führung für die auf- und abbewegliche Führung der Brennraumtür in der Schließstellung der Brennraumtür;
- Fig. 4: eine zu Fig. 3 analoge Darstellung mit heraufbewegter Brennraumtür;
- Fig. 5: eine zu den Fig. 3 und 4 analoge Darstellung mit aus der Schließstellung der Brennraumtür in eine herausbewegte Lage in einer Wartungsposition;
- Fig. 6: eine zu den Fig. 3, 4 und 5 analoge Darstellung, in der die Brennraumtür aus der Wartungsposition gemäß Fig. 5 in eine Wartungsstellung verschwenkt ist;
- Fig. 7: eine Seitenansicht auf ein Ausführungsbeispiel einer Brennraumtür mit exemplarisch vorgesehenen Führungsteilen für ein Führungsteil zur Anordnung eines Gegengewichtes, und
- Fig. 8: das Ausführungsbeispiel nach den Fig. 3 bis 6 (auszugsweise) in Zusammenbaudarstellung der Teile.

In der Zeichnung sind grundsätzlich übereinstimmende Teile mit übereinstimmenden Bezugsziffern versehen.

Allgemein mit 1 ist ein Ausführungsbeispiel einer Feuerstätte nach der Erfindung beziffert, die einen Feuerstättekorpus 2, eine Brennraumtür 3 mit einer äußeren Türscheibe 4, einen Brennraum 5 mit Seitenwänden 6.1, 6.2 aus Seitenschamotten aufweist, wobei sich die Türscheibe 4 der Brennraumtür 3 über die lichte Breite B erstreckt, also die Breite der Brennraumöffnung 5 zwischen den Innenwandungen der Seitenwände 6.1 und 6.2.

Mit 7 ist die Rückwand als Rückwandschamotte beziffert und mit 8 ein Brennraumboden, der im vorliegenden Ausführungsbeispiel als Brennraumwanne ausgebildet ist (Bodenschamotte) (Fig. 2). Mit 9 ist ein Abgassammler beziffert und mit 10 ein Abgasstutzen.

Wie aus Fig. 2 ersichtlich ist, ist darüber hinaus noch eine Abgasumlenkplatte 11 vorgesehen. Des Weiteren ist aus Fig. 2 noch die Dichtung 12 ersichtlich, die die Brennraumtür 3 mit dem Feuerstättekorpus 2 und damit die Brennraumöffnung 5.1 mit der lichten Breite B des Brennraumes 5 abdichtet. Aus Fig. 2 sind darüber hinaus noch die vertikalen Führungen 13 für die Auf- und Abbeweglichkeit der in den Fig. 1 und 2 ganz allgemein und schematisch dargestellten Brennraumtür 3 ersichtlich.

Aus den Fig. 3 bis 8 ist näher die Brennraumtür 3 dargestellt. Diese ist in den in den Fig. 1 und 2 schematisch angedeuteten vertikal ausgerichteten Führungen 13 auf- und abbeweglich geführt. In Fig. 3 ist die Tür in ihrer Schließstellung gezeigt, wobei in den Längsführungen 13 im Einzelnen nicht näher ersichtliche Führungsmittel in Gestalt von Führungsrollen, Seilzug 14 (Fig. 7), Führungsrollen 15 (Fig. 7), verschiedene Hebel 16, 17, 18, 19, 20 (alle Fig. 7) vorgesehen sind.

Die Brennraumtür 3 hat eine äußere Türscheibe 4 und eine innere Türscheibe 21 (Fig. 8), wobei die innere Türscheibe 21 durch seitliche Rahmenteile 22 gehalten ist. Diese Rahmenteile 22 sind über die Hebel 16 (Fig. 8) und die Führungsrollen 15 in den vertikalen Führungen 13 geführt.

An der Rückseite der äußeren Türscheibe 4 greifen Halter 23 an, die aus Fig. 8 ersichtlich sind. Diese 23 sind mit dem Hebel 18 und der mit einem Langloch versehenen Stange 20 sowie dem Teil 24 verbunden, so dass einerseits die Türscheiben 21 und 4 (innere Türscheibe, äußere Türscheibe) als Paket in der Position, wie sie in Fig. 3 gezeigt ist, in der die Brennraumtür 3 in ihrer Schließposition an den Dichtungen 12 den Brennraum 5 abdichtend anlegt, heraufbewegt werden kann.

Wie aus Fig. 8 ersichtlich ist, erstreckt sich die äußere Türscheibe 4 rahmenlos bis zu ihren Seitenbereichen, wobei dort Abdeckungen 25 vorgesehen sind, die sich über die Verbindungsteile 23, 18, 20, 16 und auch die seitlichen Rahmenteile 22 (Fig. 8) erstrecken und diese nach außen hin abdecken. Von ihrem Erstreckungsmaß ist die Türscheibe 4 derart ausgebildet, dass sie sich von ihrer transparenten Sichtfläche TS (Fig. 8) bis hin zu Abdeckungen 25 erstreckt, wobei die transparente Sichtfläche TS im Wesentlichen der lichten Breite B des Brennraumes 5 (Fig. 1) entspricht. Die Abdeckungen 25 können durch Aufdruck auf die äußere Scheibe 4 gebildet sein, wobei diese Aufdrucke beispielsweise in schwarz die dahinter gelegenen Teile für den Betrachter von außen insgesamt abdecken.

In Fig. 5 ist eine Position gezeigt, in der die Brennraumtür 3 über die vertikal ausgerichteten Führungen 13 nach unten in ihre Schließposition überführt und danach nach außen, d.h. in eine Wartungsposition (in der Zeichnung nach Fig. 5 nach links) herausgezogen wurde, was über die Hebel 24 und 16 und durch die Position der unteren Laufrolle 15 in der Längsführung 13 mit dem abgewinkelten Endstück (unten) ermöglicht ist.

Aus dieser Position sind die Türscheibe 4 und die innere Türscheibe 21 mit den seitlichen Rahmenteilen 23 über die Hebel 20 mit dem inneren Langloch und die Gelenkstellen in eine Wartungsstellung zu überführen, die Fig. 6 zeigt. In dieser Wartungsstellung nach Fig. 6 ist die äußere Türscheibe 4 relativ gegenüber der inneren Türscheibe 21 mit den seitlichen Rahmenteilen 23 verschwenkt, so dass sich zwischen der Innenfläche der äußeren Türscheibe 4 und der Außenfläche der inneren Türscheibe 21 ein vergrößerter Spalt ergibt, in den eine Bedienperson hineinfassen kann, um die Scheiben zu reinigen.

Die Fig. 7 und 8 verdeutlichen noch einmal die Anordnung der in dem Ausführungsbeispiel gezeigten doppelten Türscheibenanordnung. Es können auch mehr als zwei Türscheiben vorgesehen sein. Mit dem Seilzug 18 kann beispielsweise ein Gegengewicht verbunden werden, um die Brennraumtür 3 in jeder Position, in die sie eingestellt ist, zu halten. In den Fig. 3 bis 6 sind im Übrigen noch Senkstellen S ersichtlich, so dass vorgesehene Rollenkörper 15 derart in den länglichen Führungen 13 abrollen können, so dass in der Schließposition der Brennraumtür 3 diese eine Bewegung nach innen, d.h. hin zur Brennraumöffnung 51 erfährt, um dort dichtend an den Dichtungen 12 anzuliegen.

## Patentansprüche

1. Feuerstätte (1), insbesondere Kamin oder Kachelofen, Kamineinsatz oder dergleichen Vorrichtung zur Verbrennung fester Brennstoffe wie Scheitholz, Holzpresslinge wie Briketts oder Pellets oder mineralischer Brennstoffe wie Kohle oder Anthrazit, mit einem Feuerstättekorpus (2), in dem ein von Seitenwänden (6.1, 6.2), einer Rückwand (7) sowie einem Boden (8) umgrenzter Brennraum (5) vorgesehen ist, der eine von den Seitenwänden (6.1, 6.2) des Brennraumes (5) seitlich begrenzte Brennraumöffnung (5.1) aufweist, die von einer eine transparente Scheibe (4, 21) aufweisenden Brennraumtür (3) verschließbar ist, die in an dem Feuerstättekorpus (2) befestigten vertikalen Führungen (13) auf- und abbeweglich geführt und über die vertikalen Führungen (13) in einen Öffnungsraum in eine Öffnungsstellung und aus dem Öffnungsraum in eine die Brennraumöffnung (5.1) verschließende Schließstellung bewegbar ist, wobei die vertikalen Führungen (13) für die auf- und abbewegliche Führung der Brennraumtür (3) am Feuerstättekorpus (2) seitlich neben der Brennraumöffnung (5.1) außerhalb der lichten Breite (B) der Brennraumöffnung (5.1) angeordnet sind, **dadurch gekennzeichnet, dass**
• die parallel zueinander erstreckenden Türscheiben (4, 21) der Brennraumtür (3) in eine hinsichtlich ihres Lageabstandes zu den vertikalen Führungen (13) für die auf- und abbewegliche Führung der Brennraumtür (3) nach außen versetzte Wartungsposition bewegbar sind,
• die parallel zueinander erstreckenden Türscheiben (4, 21) aus ihrer Wartungsposition in eine aufgeschwenkte Wartungs- und Reinigungsstellung verschwenkbar sind,
• die äußere Türscheibe (4) der sich parallel zueinander erstreckenden Türscheiben (4, 21) der Brennraumtür (3) in eine relativ gegenüber der inneren Türscheibe (21) lageversetzte Wartungs- und Reinigungsstellung mit einem vergrößerten Lageabstand zu einer inneren Türscheibe (21) der Brennraumtür bewegbar ist und
• die äußere Türscheibe (4) gegenüber einer inneren Türscheibe (21) relativ in eine Wartungs- und Reinigungsstellung mit vergrößertem Lageabstand verschwenkbar ist.

2. Feuerstätte (1) nach Anspruch 1, **dadurch gekennzeichnet, dass** sich der Sichtbereich der transparenten Scheibe (4, 21) der Brennraumtür (5.1) über die lichte Breite (B) der Brennraumöffnung (5.1) des Brennraumes (5) erstreckt.

3. Feuerstätte (1) nach Anspruch 1 oder 2, **dadurch gekennzeichnet, dass** die vertikalen Führungen (1.3) für die vertikale auf- und abbewegliche Führung der Brennraumtür (3) mit einem derartigen Versatzmaß zu den Innenwandungen der Seitenwände (6.1, 6.2) des Brennraumes (5) vorgesehen sind, dass Führungsräume von einer jeweils beidseits der Brennraumöffnung (5.1) angeordneten Führung (13) aufeinander zu ausgerichtet sind und Führungskörper (15) der Brennraumtür (3) aufnehmen, ohne dass diese in die lichte Breite (B) der Brennraumöffnung (13) hineinragen.

4. Feuerstätte (1) nach einem der Ansprüch 1 bis 3, **dadurch gekennzeichnet, dass** die Brennraumtür (3) zwei oder mehr Scheiben aufweist mit sich parallel zueinander erstreckenden Türscheiben (4, 21).

5. Feuerstätte (1) nach Anspruch 4, **dadurch gekennzeichnet, dass** sich die parallel zueinander erstreckenden Türscheiben (4, 21) der Brennraumtür (3) mit einem Lageabstand zueinander angeordnet sind.

6. Feuerstätte (1) nach Anspruch 4 oder 5, **dadurch gekennzeichnet, dass** der Lageabstand der sich parallel zueinander erstreckenden Türscheiben (4, 21) der Brennraumtür (3) während einer Vertikalbewegung der Brennraumtür (3) veränderbar ist.

7. Feuerstätte (1) nach einem der Ansprüche 4 bis 6, **dadurch gekennzeichnet, dass** die äußere (4) der sich parallel zueinander erstreckenden Türscheiben (4, 21) Rahmenteile (23, 15, 16, 20, 18) einer inneren Türscheibe (21) sich der parallel zueinander erstreckenden Türscheiben (4, 21) der Brennraumtür (3) übergreift.

8. Feuerstätte (1) nach einem der Ansprüche 4 bis 7, **dadurch gekennzeichnet, dass** eine äußere (4) der sich parallel erstreckenden Türscheiben (4, 21) der Brennraumtür (3) in ihren vertikalen Seitenbereichen jeweils eine auf der äußeren Türscheibe angebrachte Sichtabdeckung (25) aufweist.

9. Feuerstätte (1) nach Anspruch 8, **dadurch gekennzeichnet, dass** eine Sichtabdeckung (25) der äußeren Türscheibe (4) der sich parallel zueinander erstreckenden Türscheiben (4, 21) der Brennraumtür (3) durch eine Bedruckung der Türscheibe (4) gebildet ist.

10. Feuerstätte (1) nach einem der Ansprüche 4 bis 9, **dadurch gekennzeichnet, dass** die sich parallel zueinander erstreckenden Türscheiben (4, 21) hinsichtlich ihres Lageabstandes in eine Bewegungsstellung überführbar sind, in der sie zusammen und bewegungsgekoppelt entlang der vertikalen Führungen (13) in eine Öffnungsstellung und in eine Schließstellung bewegbar sind.

11. Feuerstätte (1) nach einem der Ansprüche 4 bis 10, **dadurch gekennzeichnet, dass** die Relativbewegung einer äußeren Türscheibe (4) der sich parallel zueinander erstreckenden Türscheiben (4, 21) der Brennraumtür (3) durch die Bewegung der inneren Türscheibe (21) mit Hilfe eines Seilzuges (18) und/oder von Lagerstellen und/oder von Gelenken einer inneren Türscheibe (21) steuerbar ist.

12. Feuerstätte (1) nach einem der Ansprüche 1 bis 11, **dadurch gekennzeichnet, dass** die Brennraumtür (3) selbsttätig in ihre Schließstellung überführbar ist.

13. Feuerstätte (1) nach Anspruch 12, **dadurch gekennzeichnet, dass** der Antrieb der Brennraumtür (3) für das selbsttätige Schließen der Brennraumtür (3) durch Gewichtskraft eines sich beim Öffnen der Brennraumtür (3) bewegenden Gewichtes erfolgt.

14. Feuerstätte (1) nach Anspruch 12 oder 13, **dadurch gekennzeichnet, dass** die Brennraumtür (3) in jeder Öffnungslage ohne manuelle Einwirkung in ihrer jeweiligen Lageposition verbleibt.

## Claims

1. Furnace (1), in particular a fireplace or tiled stove, fireplace insert or similar apparatus for combusting solid fuels such as firewood, compacted wood such as briquettes or pellets, or mineral fuels such as coal or anthracite, comprising a furnace body (2) in which a combustion chamber (5) is provided, which chamber is delimited by side walls (6.1, 6.2), a rear wall (7) and a base (8) and comprises a combustion chamber opening (5.1) that is laterally delimited by the side walls (6.1, 6.2) of the combustion chamber (5) and can be closed by a combustion chamber door (3) that comprises a transparent panel (4, 21) and that is guided so as to move up and down in vertical guides (13) that are fastened to the furnace body (2), and can be moved by the vertical guides (13) into an opening space into an open position and out of the opening space into a closed position that closes the combustion chamber opening (5.1), the vertical guides (13) for guiding the combustion chamber door (3) so as to move up and down being arranged on the furnace body (2) laterally next to the combustion chamber opening (5.1) and outside the clearance (B) of the combustion chamber opening (5.1), **characterised in that**
• the door panels (4, 21) of the combustion chamber door (3) that extend in parallel with one another can be moved into a maintenance position that is offset towards the outside with respect to the positioning distance of said panels from the vertical guides (13) for guiding the combustion chamber door (3) so as to move up and down,
• the door panels (4, 21) that extend in parallel with one another can be moved out of the maintenance position thereof into a pivoted-open maintenance and cleaning position,
• the outer door panel (4) of the door panels (4, 21) of the combustion chamber door (3) that extend in parallel with one another can be moved into a maintenance and cleaning position that has a relative positional offset with respect to the inner door panel (21) and that is at a greater positioning distance from an inner door panel (21) of the combustion chamber door, and
• the outer door panel (4) can be pivoted relative to an inner door panel (21) into a maintenance and cleaning position that is at a greater positioning distance.

2. Furnace (1) according to claim 1, **characterised in that** the viewing area of the transparent panels (4, 21) of the combustion chamber door (5.1) extends over the clearance (B) of the combustion chamber opening (5.1) of the combustion chamber (5).

3. Furnace (1) according to either claim 1 or claim 2, **characterised in that** the vertical guides (1.3) for guiding the combustion chamber door (3) so as to move up and down are provided having a degree of offset from the inner walls of the side walls (6.1, 6.2) of the combustion chamber (5) such that guide spaces of a guide (13) arranged on either side of the combustion chamber opening (5.1) in each case face one another and receive guide members (15) of the combustion chamber door (3) without said guide members protruding into the clearance (B) of the combustion chamber opening (13).

4. Furnace (1) according to any of claims 1 to 3, **characterised in that** the combustion chamber door (3) comprises two or more panels having door panels (4, 21) that extend in parallel with one another.

5. Furnace (1) according to claim 4, **characterised in that** the door panels (4, 21) of the combustion chamber door (3) that extend in parallel with one another are arranged so as to be at a positioning distance from one another.

6. Furnace (1) according to either claim 4 or claim 5, **characterised in that** the positioning distance of the door panels (4, 21) of the combustion chamber door (3) that extend in parallel with one another can be changed during a vertical movement of the combustion chamber door (3).

7. Furnace (1) according to any of claims 4 to 6, **characterised in that** the outer (4) panel of the door panels (4, 21) that extend in parallel with one another extends across frame parts (23, 15, 16, 20, 18) of an inner door panel (21) of the door panels (4, 21) of the combustion chamber door (3) that extend in parallel with one another.

8. Furnace (1) according to any of claims 4 to 7, **characterised in that** each of the vertical lateral regions of an outer (4) panel of the door panels (4, 21) of the combustion chamber door (3) that extend in parallel with one another comprises a screen (25) attached to the outer door panel.

9. Furnace (1) according to claim 8, **characterised in that** a screen (25) of the outer door panel (4) of the door panels (4, 21) of the combustion chamber door (3) that extend in parallel, with one another is formed by printing on the door panel (4).

10. Furnace (1) according to any of claims 4 to 9, **characterised in that** the door panels (4, 21) that extend in parallel with one another can be transferred, with respect to the positioning distance thereof, into a movement position in which they can be moved together and in a manner coupled for movement along the vertical guides (13) into an open position and into a closed position.

11. Furnace (1) according to any of claims 4 to 10, **characterised in that** the relative movement of an outer door panel (4) of the door panels (4, 21) of the combustion chamber door (3) that extend in parallel with one another can be controlled by the movement of the inner door panel (21), using a Bowden cable (18) and/or by means of bearings and/or by means of hinges of an inner door panel (21).

12. Furnace (1) according to any of claims 1 to 11, **characterised in that** the combustion chamber door (3) can be automatically transferred into the closed position thereof.

13. Furnace (1) according to claim 12, **characterised in that** the combustion chamber door (3) is driven, for the purpose of automatic closure of the combustion chamber door (3), by weight force of a weight that moves when the combustion chamber door (3) is opened.

14. Furnace (1) according to either claim 12 or claim 13, **characterised in that**, in each open position, the combustion chamber door (3) remains in its particular position without manual influence.

## Revendications

1. Foyer (1), en particulier cheminée ou poêle, insert de cheminée, ou dispositif analogue, destiné la combustion de combustibles solides, tels que des bûches, des granulés de bois tels que des briquettes ou des boulettes ou des combustibles minéraux, tels que le charbon ou l'anthracite, comprenant de foyer (2) dans lequel il est prévu une chambre de combustion (5) délimitée par des parois latérales (6.1, 6.2), une paroi arrière (7) et un fond (8) et qui comporte une ouverture de chambre de combustion (5.1) qui est délimitée latéralement par une des parois latérales (6.1, 6.2) de la chambre de combustion (5) et qui peut être fermée par une porte de chambre de combustion (3) muni d'un disque transparent (4, 21) et qui est guidée, de façon mobile vers le haut et vers le bas, dans des guides verticaux (13) fixés au corps de foyer (2) et qui est mobile par l'intermédiaire des guides verticaux (13) jusque dans une zone d'ouverture pour occuper une position d'ouverture et de la zone d'ouverture jusque dans une position de fermeture fermant l'ouverture de chambre de combustion (5.1), les guides verticaux (13) destiné à guider, de façon mobile vers le haut et vers le bas, la porte de chambre de combustion (3) étant disposés sur le corps de foyer (2) latéralement à côté de l'ouverture de chambre de combustion (5.1) à l'extérieur de la largeur intérieure (B) de l'ouverture de chambre de combustion (5.1), **caractérisé en ce que**
• les panneaux de porte (4, 21), parallèles l'un à l'autre, de la porte de chambre de combustion (3) sont mobiles jusque dans une position d'entretien décalée vers l'extérieur de par rapport à leur distance par rapport aux guides verticaux (13) destinés à guider, de façon mobile vers le haut et vers le bas, la porte de chambre de combustion (3),
• les panneaux de porte (4, 21), parallèles l'un à l'autre, sont aptes à pivoter de leur position de maintenance jusque dans une position pivotée d'entretien ou de nettoyage,
• le panneau de porte extérieur (4) des panneaux de porte (4, 21) parallèles l'un à l'autre de la porte de chambre de combustion (3) est mobile jusque dans une position d'entretien et de nettoyage décalé par rapport au panneau de porte intérieur (21) à une distance agrandie par rapport un panneau de porte intérieur (21) de la porte de chambre de combustion, et
• le panneau de porte extérieur (4) est pivotant à une distance accrue jusque dans une position d'entretien et de nettoyage par rapport à un panneau de porte intérieur (21).

2. Foyer (1) selon la revendication 1, **caractérisé en ce que** la zone de visualisation du panneau transparent (4, 21) de la porte de chambre de combustion (5.1) s'étend sur la largeur intérieure (B) de l'ouverture de chambre de combustion (5.1) de la chambre de combustion (5).

3. Foyer (1) selon la revendication 1 ou 2, **caractérisé en ce que** les guides verticaux (1.3) destinés à guider, de façon mobile vers le haut et vers le bas, la porte de chambre de combustion (3) sont pourvus d'un certain décalage par rapport aux parois intérieurs des parois latérales (6.1, 6.2) de la chambre de combustion (5) de sorte que des espaces de guidage sont alignés entre eux depuis un guide (13) disposé des deux côtés de l'ouverture de chambre de combustion (5.1) et reçoivent des corps de guidage (15) de la porte de chambre de combustion (3), sans que ceux-ci ne fassent saillie dans la largeur intérieure (B) de l'ouverture de chambre de combustion (13).

4. Foyer (1) selon l'une des revendications 1 à 3, **caractérisé en ce que** la porte de chambre de combustion (3) comporte deux panneaux ou plus comportant des panneaux de porte parallèles (4, 21).

5. Foyer (1) selon la revendication 4, **caractérisé en ce que** les panneaux de porte parallèles latérales (4, 21) de la porte de chambre de combustion (3) sont disposés à distance l'une de l'autre.

6. Foyer (1) selon la revendication 4 ou 5, **caractérisé en ce que** la distance entre les panneaux de porte parallèles (4, 21) de la porte de chambre de combustion (3) peut varier pendant un mouvement vertical de la porte de chambre de combustion (3).

7. Foyer (1) selon la revendication 4 à 6, **caractérisé en ce que** le panneau extérieur (4) des panneaux de porte parallèles (4, 21) s'engage par-dessus des parties de cadre (23, 15, 16, 20, 18) d'un panneau de porte intérieur (21) des panneaux de porte parallèles (4, 21) de la porte de chambre de combustion (3).

8. Foyer (1) selon l'une des revendications 4 à 7, **caractérisé en ce qu'**un panneau extérieur (4) des panneaux de porte parallèles (4, 21) de la porte de chambre de combustion (3) comporte, dans chacune de ses zones latérales verticales, un cache (25) monté sur le panneau de porte extérieur.

9. Foyer (1) selon la revendication 8, **caractérisé en ce qu'**un cache (25) du panneau de porte extérieur (4) des panneaux de porte parallèles (4, 21) de la porte de la porte de chambre de combustion (3) formée est par une impression du panneau de porte (4).

10. Foyer (1) selon l'une des revendications 4 à 9, **caractérisé en ce que** les panneaux de porte parallèles (4, 21) peuvent être transférés en fonction de leur distance dans une position de déplacement dans laquelle ils peuvent être déplacés conjointement et de façon couplées cinématiquement jusque dans une position d'ouverture et une position de fermeture le long des guides verticaux (13).

11. Foyer (1) selon l'une des revendications 4 à 10, **caractérisé en ce que** le mouvement relatif d'un panneau de porte extérieur (4) des panneaux de porte parallèles (4, 21) de la porte de chambre de combustion (3) peut être commandé par le mouvement du panneau de porte intérieur (21) au moyen d'un câble (18) et/ou de points d'appui et/ou d'articulations d'un panneau de porte intérieur (21).

12. Foyer (1) selon l'une des revendications 1 à 11, **caractérisé en ce que** la porte de chambre de combustion (3) peut être transférée automatiquement dans sa position de fermeture.

13. Foyer (1) selon la revendication 12, **caractérisé en ce que** l'entraînement de la porte de chambre de combustion (3) destiné à la fermeture automatique de la porte de chambre de combustion (3) est commandé par la force exercée par un poids se déplaçant lors de l'ouverture de la porte de chambre de combustion (3).

14. Foyer (1) selon la revendication 12 ou 13, **caractérisé en ce que** la porte de chambre de combustion (3) reste dans sa position respective dans chaque position d'ouverture sans intervention manuelle.
